# EUROPÄISCHE PATENTSCHRIFT

(11) **EP 1 007 898 B1**
(45) Veröffentlichungstag und Bekanntmachung des Hinweises auf die Patenterteilung: **25.07.2001**
(21) Anmeldenummer: 98937723.9
(22) Anmeldetag: 24.08.1998
(51) Int. Cl.: F42B 12/78, F42B 30/02

(54) **MANTELGESCHOSS MIT HARTKERN**
JACKETED PROJECTILE WITH A HARD CORE
PROJECTILE CHEMISE A NOYAU DUR

(30) Priorität: 26.08.1997 US 57566 P
(43) Veröffentlichungstag der Anmeldung: 14.06.2000
(73) Patentinhaber: RUAG Munition, 3602 Thun (CH)
(72) Erfinder: HUG, Carl, CH-3672 Oberdiesbach (CH); MESSERLI, Beat, CH-3661 Uetendorf (CH)
(74) Vertreter: Frauenknecht, Alois J.
(86) Internationale Anmeldenummer: IB9801314
(87) Internationale Veröffentlichungsnummer: WO9910703

(56) Entgegenhaltungen:
- EP-A- 0 499 832
- WO-A-89/03015
- GB-A- 592 538
- GB-A- 601 686
- US-A- 4 958 570

## Beschreibung

Die vorliegende Erfindung betrifft ein Geschoss nach dem Oberbegriff des Anspruchs 1.

Hartkerm -Kleinkaliber-Munition wird insbesondere von Scharfschützen eingesetzt und bezweckt eine präzise Durchdringung von gepanzerten zielen. Gepanzerte Ziele im Sinne des Erfindungsgegenstands sind Schutzwesten (für Personen); PanzergIas, Stahlplatten und Leichtmetallpanzerungen.

Derartige Munition ist in diverser Ausführung bekannt. Sie lässt sich in solche mit Stahlkernen, in solche mit Hartkernen aus dichtem Sintermaterial und solche mit einem Zusatz-Medium zum Hartkern wie Blei, Aluminium und/oder Luft einteilen. Gemeinsam ist dieser Munition ein meist als Voll-Mantel ausgebildeter Stahlmantel, plattierter Stahlmantel oder Tombakmantel, der die Kerne und Medien aufnimmt und zumindest flüssigkeitsdicht einschliesst.

Ein Mantelgeschoss mit einem heckseitig kegelstumpfförmigen Bleikem und diesen umschliessenden Mantel aus Stahl oder einer Tombak-Legierung ist in der EP -A1- 0 499 832 dargestellt. Zur Verringerung von Ablagerungen im Lauf von Handfeuerwaffen ist der Mantel zudem mit einer dünnen Zinnschicht plattiert.

Aus der GB -A- 592 538 ist ein Kleinkalibergeschoss bekannt, in welchem der Hartkern freitragend im Geschossmantel zwischen dessen Frontbereich und einem heckseitgen Korper aus Leichtmetall gelagert ist. Dadurch werden die gewünschte Gewichtsverteilung erzielt, Fertigungstoleranzen ausgeglichen zusätzlich die Reibung im Gewehrlauf verringert.

Ein weiteres Mantelgeschoss zeigt die GB -A- 601 686 mit einer besonderen, fabrikationstechnisch günstigen Ausgestaltung eines Hart- und eines Weichkerns. Der frontseitige Hartkern weist hierfür partiell kleinere Durchmesser auf als das Innere des Geschossmantels; ebenfalls ist der Hartkern durch einen weichen Körper aus Leichtmetall, mit einer axialen Überlänge, gestützt, welcher frontseitig eine der Zentrierung des Hartkerns dienende Ausnehmung aufweist, die in einem weiteren, kalottenförmigen Hohlraum übergeht. Dadurch entstehen Spalte und Ausnehmungen zwischen den Kernen und dem Mantel, was beim Verpressen und Verschliessen des Geschosses Materialverdrängungen erlaubt und eine Kompressibilität ergibt, wodurch Fabrikationstoleranzen ausgleichbar sind.

Die bekannten Geschosse weist aufgrund ihrer Geometrie und Innen und Aussenballistik eine nur ungenügende Ersttreffer-Wahrscheinlichkeit auf und zeigen bei gepanzerten Zielen eine ungenügende Durchdringungsfähigkeit.

Die WO 89/03015 beschreibt ein Geschoss für eine grosskalibrige Schusswaffe, insbesondere für ein Geschütz, wobei das Geschoss zur Erhöhung der Durchschlagsleistung und zur Verhinderung einer Ablösung des Geschossmantels eine formschlüssige Verbindung zwischen diesem und seinem Kern aufweist. Zusätzlich sind spezielle Kernformen und Ausgestaltungen des Hecks sowie Einschnürungen im Mittelteil und Heckteil des Geschosses aufgezeigt. Ein in einer Variante vorgesehener Hohlraum zwischen einem spitzwinkligen Frontbereich des Kerns und dem Innern des Mantels ist mit Schmierfett, Kunststoff oder Pulver gefüllt, um im Ziel die Form der Spitze beizubehalten; dies verringert zudem während der Montage die resultierende Reibung.

Die vorgeschlagenen Massnahmen und Mittel sind nur sehr beschränkt auf eine Kleinkalibermunition anwendbar und verteuern diese beträchtlich.

Aus der EP -A2- 0 106 411 sind eine Kleinkalibermunition und deren Herstellverfahren bekannt. Die entsprechend optimierten und hergestellten Geschosse dienen hauptsächlich als Infanteriekampfmunition und weisen bereits gute aerodynamische Eigenschaften auf. Diese Munition besitzt aber nicht die von Scharfschützen geforderte hohe ballistische Endenergie, welche zum Durchdringen von Panzerungen nötig ist.

Es ist daher Aufgabe der Erfindung, eine Kleinkaliber-Munition zu schaffen, welche die Nachteile des Stands der Technik nicht aufweist und insbesondere eine hohe Durchschlagsleistung bei gepanzerten Zielen, geringe Seitenwindempfindlichkeit und auch eine gesteigerte Präzision besitzt.

Die zu schaffende Munition soll bei einem Polizeieinsatz den Scharfschützen ermöglichen hinter Glas befindliche Ziele präzise zu bekämpfen.

Diese Aufgabe wird durch die Kombination der Merkmale des Anspruchs 1 bzw. durch die Ansprüche 9 und 10 gelöst.

Es hat sich gezeigt, dass das formschlüssige Anliegen des Hartkerns an die ebenfalls ogivenförmige Innenform des Mantels einen äusserst kompakten, rotationssymetrischen und massgenauen Körper mit sehr guten aerodynamischen, ballistischen und Durchdringungs-Eigenschaften ergibt.

Der gegenüber der Innenform kleinere Frontbereich des Hartkerns gewährleistet dessen sattes Anliegen an der Aussenform und schliesst mit dieser einen Luftraum ein, der beim Eindringen des Ziels in eine Panzerung das leichte Ablösen des Mantels vom Hartkern unterstützt, so dass dieser nach Art einer Pfeilmunition die Panzerung durchdringt. Zusätzlich hilft dieser Luftraum Fertigungstoleranzen zwischen dem Mantel und dem Hartkern auszugleichen.

Das mit einem relativ weichen Material gefüllte Mittelteil verhindert, aufgrund seiner, wenn auch geringer Verformbarkeit, unzulässige Reibungen und damit zusätzliche Energieverluste im Gewehrlauf. Im weiteren resultiert dadurch auch eine geringere Lauferosion, welche die Lebensdauer der eingesetzten Waffe verlängert. Der Weichkern ist flanschartig am kegelstumpfförmigen Hartkern zentriert, so dass keine Unwucht, bei der durch den Drall der Laufnut erzeugten Rotation des Geschosses, resultiert.

Das Ende des Weichkerns ist ebenfalls kegelstumpfförmig ausgestaltet; der Mantel umschliesst diesen auch formschlüssig, was wiederum eine hohe Massgenauigkeit ergibt und eine Wirbelbildung im Heckbereich des Geschosses verhindert und u.a. die geringe festgestellte Geschwindigkeitsabnahme auf der Flugbahn bewirkt.

Herstellungstechnisch sind bei dieser Art Munition keine speziellen Anforderungen zu erfüllen, ausser diejenige an eine geringe Rauhigkeit der Hartkernoberfläche, um die gewünschte Formschlüssigkeit mit dem Mantel zu erzielen.

Verfahrensgemäss wird der vorfabrizierte Hartkern in einer mit Wasser gefüllten Trommel während mehreren Stunden trovalisiert, bis dessen Oberfläche glatt und durch einen matten Glanz sichtbar fein ist.

In abhängigen Ansprüchen sind bevorzugte Weiterbildungen des Erfindungsgegenstands beschrieben.

Eine Plattierung mittels einer an sich bekannten Kupfer) Zink Legierung verringert die Reibung im Lauf und ergibt in Verbindung in dem in zylindrischen Teil des Mantels befindlichen Weichkern die überraschend hohe Anfangsgeschwindigkeiten v₀; dies auch mit konventionellen Treibladungen.

In Bezug auf die Durchschlagsleistung, die Härte und die zwingend geforderte hohe Dichte hat sich ein keramischer Hartkern aus kobaltlegiertem Wolframcarbid (WC/Co 88/12) mit einer Dichte von 14.3 g/cm³ hervorragend bewährt.

Ein Weichkern aus einer Blei-Zinn Legierung (Pb/Sn 60/40) mit einer Dichte von 9.2 g/cm³ erfüllt sämtliche Anforderungen in Bezug auf die Nachgiebigkeit (geringe Härte) und auf die notwendige Masse zur Erreichung der endballistischen Leistung.

Die Gewichtsverhältnisse bei einer gesamten Geschossmasse von 100% sind 42% bis 50%, bevorzugt 44% Hartkernmasse, 28% bis 34%, bevorzugt 31% Weichkernmasse und bevorzugt 25% der Gesamtmasse für den Mantel vorgesehen. Dies ergibt bei Kleinkaliber-Munition eine ideale Gewichtsverteilung im Geschoss, d.h. der Schwerpunkt ist für eine ballistische Flugbahn optimal.

Durch das Einlegen einer dünnen Messing-Scheibe, vor dem Bördeln des Mantels, im Heck des Geschosses, ergibt sich ein gasdichter Einschluss der Kerne, so dass die Schwermetallemission beim Abschuss eliminiert ist.

Eine optimale rotationssymetrische Zentrierung des Weichkerns am Hartkern wird durch Kegelwinkel zwischen 14° bis 18°, vorzugsweise 16.5° erzielt.

Geringere Kegelwinkel, unter 14° ergeben ebenfalls eine brauchbare Zentrierung.

Wirtschaftlich optimal ist eine Oberflächenbehandlung des Hartkerns mittels Trovalisieren, während mehreren Stunden, d.h. in praxi bis zu zwölf Stunden im Wasserbad bei Raumtemperatur, wobei sich die Kerne gegenseitig abschleifen, bis sie glatt und glänzend sind. - Selbstverständlich kommen auch andere Verfahren in Frage, welche die gewünschte Oberflächenfeinheit und damit Formschlüssigkeit im Mantel bewirken.

Durch ein manuelles Einschieben der Kerne in den Mantel lassen sich die zweckmässigen Fertigungstoleranzen überprüfen bzw. festlegen, so dass keine Materialspannungen und/oder Deformationen entstehen, welche die Rotationssymetrie des Geschosses nachteilig beeinflussen.

Anhand von zwei praktischen Ausführungsbeispielen wird nachfolgend der Erfindungsgegenstand näher dargestellt.

Es zeigen:
- Fig. 1: ein bevorzugtes Geschoss mit rotationssymetrischen Kernen, eingesetzt in eine Hülse mit Treibladungspulver,
- Fig. la: eine vergrösserte Darstellung des Hartkerns Fig. 1 in seinen charakteristischen Grössenverhältnissen,
- Fig. 2: eine Variante zum Geschoss Fig. 1, mit einer bombierten Hartkernspitze und modifiziertem Heckbereich,
- Fig. 3: charakteristische Trefferbilder einer HartkernMunition vom Kaliber 7,5 mm, aufgezeigt bei einer Schussdistanz von 200 m,
- Fig. 4: die Geschossgeschwindigkeit der Munition nach Fig. 1 oder 2, in Abhängigkeit von der Distanz, relativ zum Stand der Technik betrachtet,
- Fig. 5: die Geschwindigkeitsabnahme der Munition nach Fig. 1 oder 2, in einer Schussdistanz von 100 bis 800 m, relativ zum Stand der Technik,
- Fig. 6: die Seitenwindempfindlichkeit der Geschosse in Relation zu zwei Geschossen nach dem Stand der Technik,
- Fig. 7: den Geschossimpuls der Munition nach Fig. 1 oder 2, aufgezeigt über eine Flugdistanz von 800 m, relativ zum Stand der Technik,
- Fig. 8: die Geschossenergie der Munition nach Fig. 1 oder 2, aufgezeigt über eine Flugdistanz von 800 m, relativ zum Stand der Technik,
- Fig. 9: den Hartkernimpuls der Munition nach Fig. 1 oder 2, aufgezeigt über eine Flugdistanz von 800 m, relativ zum Stand der Technik
- Fig. 10: die Hartkernenergie der Munition nach Fig. 1 oder 2, aufgezeigt über eine Flugdistanz von 800 m, relativ zum Stand der Technik
- Fig. 11: die Durchschussleistung von drei verschiedenen Kalibern Hartkernmunition in Funktion der Schussdistanz bei einer ersten Klasse von Panzergläsern, in Relation zur genormten Vorgabe und
- Fig. 12: die Durchschussleistung der drei verschiedenen Kaliber in Funktion der Schussdistanz bei einer weiteren Klasse von Panzergläsern, in Relation zur genormten Vorgabe.

In Fig. 1 ist mit 1 eine an sich bekannte Patronenhülse bezeichnet, welche eine ebenfalls bekannte Pulverladung 2 - eine Hochleistungs-Treibladung enthält. In die Patronenhülse 1 ist ein Geschoss 100 eingesetzt, dessen Spitze 4 durch einen Stahlmantel 3 gebildet ist. Frontseitig besitzt dieses eine ogive Form 7a, die in ein zylindrisches Mittelteil 7b übergeht, welches eine Würgenut 12, zur Befestigung der Hülse 1 aufweist und in einem Heckbereich 9 endet.

Im geschlossenen Ende 10 der Patronenhülse 1 ist, in notorisch bekannter Weise, ein Zündhütchen 11 eingelassen.

Der Hartkern 5 besitzt einen kegelstumpfförmigen Heckbereich 5b, welcher durch eine genau passende Innenform eines Weichkerns 8 belegt ist. Ein Frontbereich 5a ist als Kegelstumpf mit einem Spitzenwinkel β ausgebildet; zwischen diesem und der konkaven Innenform der Geschoss-Spitze 4 befindet sich ein funktionswesentlicher Luftraum 6.

Durch eine heckseitige Bördelung 13 schliesst der Stahlmantel 3 die drei eingeschlossenen Komponenten: Weichkern 8; Hartkern 5 und Luft 6 kraftschlüssig ein.

In nachfolgenden Figuren sind gleiche Funktionsteile mit gleichen Bezugsziffern versehen.

Die gegenüber Fig. 1 vergrösserte Darstellung des Hartkerns 5 in Fig. la enthält Massangaben, welche für ein bevorzugtes Ausführungsbeispiel ein Kaliber 7.5 gelten:
Gesamtlänge L₁ des Hartkerns 5 = 19 mm
Frontlänge L₂ = 15 mm
Durchmesser D des zylindrischen Mittelteils = 6.64 mm
Ogivenradius R = 61.6 mm
Rundung r = 0.2 - 0.02 mm
Kegelwinkel α = 16.5°
Durchmesser d am Kegelstumpfende = 4.28 mm
Spitzenwinkel β = 80°

Eine zweite Variante eines Stahlmatel-Geschosses 100' ist in Fig. 2 dargestellt, wobei hier nur die Änderungen gegenüber Fig. 1 diskutiert werden:

Der Frontbereich 5a ist als Kugelkalotte ausgebildet und dient ebenfalls - wie in Fig. 1 - dem Ausgleich von Fertigungstoleranzen und bildet durch das anschliessende im Mantel 3 satt anliegende ogivenförmige Teil des Hartkerns 5' ebenfalls den gasdichten Luftraum 6 in der Geschoss-Spitze 4.

Der Heckbereich 5b des Hartkerns 5' weist eine achsenartige Andrehung auf, die nur eine geringe - nicht sichtbare - Konizität aufweist, und auf welcher der Weichkern 8 zentriert ist.

Heckseitig ist im Geschoss 100' eine Dichtscheibe 14 aus Messing eingesetzt, welche durch die Bördelung 13 den Stahlmantel 3 gasdicht abschliesst, d.h. verhindert das beim Abschuss Schwermetalle- und/oder Dämpfe austreten. - Der Weichkern ist bei gleicher Geschosslänge um die Dicke der Dichtscheibe 14 verkürzt.

Der Hartkern besteht in beiden Varianten aus kobaltlegiertem Wolframcarbid WC/Co 88/12 mit einer Masse von 5.6 g und einer Härte nach Vickers HV von 1300 kp/mm² und einem Biegewiederstand von 3000 N/mm².

Der Weichkern besteht aus einer Legierung aus Pb/Sn 60/40 mit einer Masse von 3.9 g. Der Stahlmantel 3 wiegt 3.11 g. Die gesamte Geschossmasse beträgt in der ersten Version, d.h ohne Dichtscheibe 14, dementsprechend 12.61 g.

In zahlreichen Schiessversuchen wurde der Erfindungsgegenstand untersucht, über eine Distanz von 800 m aufgezeichnet und mit dem Stand der Technik verglichen.

Fig. 3a bis 3c zeigen charakteristische Trefferbilder auf eine Schussdistanz von 200m, wobei jeweils in einer Serie 20 Schüsse auf eine Zielscheibe, mit einem inneren Kreis von 5 cm und einem äusseren Kreis von 10 cm Durchmesser abgegeben wurden. Die Trefferquote im innersten Bereich der Scheibe (sogenannte "Mouchen") betrug 95%. Die verwendete Munition entspricht dem Schweizer Ordonnanzkaliber (7.5 x 55).

Nicht dargestellt ist der gleiche Versuch mit einer Munition nach dem Stand der Technik (Kaliber .308); die hier erreichte Trefferquote betrug weniger als 65%.

Die Geschwindigkeit des erfindungsgemässen Geschosses 100 ist in Fig. 4 in Relation zum Stand der Technik, mit 0.308 bezeichnet, dargestellt.

Dabei erkennt man, dass die Geschwindigkeit des Geschosses 100 von anfänglich (Anfangsgeschwindigkeit v₀) 850 m/s nahezu linear auf nur 580 m/s zurückgeht, bei einer Distanz von 800 m.

Die Darstellung, Fig. 5, der Geschwindigkeitsabnahme in m/s pro m in Abhängigkeit der Schussdistanz in m unterstreicht die Aussage der Fig. 4.

Auffällig ist hier wiederum die hohe Linearität ab einer Schussdistanz von 200 m.

Fig. 6 zeigt die Seitenabweichung von drei Geschossen bei einem rechtwinklig zur Schussbahn auftretenden Wind von 4,8 m/s Geschwindigkeit.

Das erfindungsgemässe Geschoss 100 weist gegenüber dem Stand der Technik .308 bedeutend bessere Werte auf; vergleichsweise wurde eine ältere schweizerische Ordonanzmunition GP 11 ebenfalls untersucht und deren relativ guten Werte auch in Fig. 6 eingezeichnet.

Ausserdem wurde der Geschossimpuls in mkg/s in Funktion der Schussdistanz untersucht und in Fig. 7 festgehalten.

Auch hier zeigt das Geschoss 100 gegenüber dem Geschoss .308 bedeutend bessere Werte.

Erwartungsgemäss ist die Geschossenergie in J, in Fig. 8 aufgezeichnet, beim Geschoss 100 gegenüber dem Geschoss .308 bedeutend höher. Dies zeigt, dass sogar auf eine Schussdistanz von 800 m das Geschoss 100 noch eine sehr beträchtliche Energie von ca. 1800 J aufweist und damit noch eine grosse Durchschlagsfähigkeit besitzt.

Der Vollständigkeit halber wurden in Fig. 9 und Fig. 10 die Impulse des Hartkerns im Geschoss 100 und die Energie des Geschosses 100 in Relation zum Stand der Technik gemessen und aufgezeichnet.

Die überraschend guten Schiessergebnisse des Erfindungsgegenstands sind nicht zuletzt auf die günstige Gewichtsverteilung innerhalb des Geschosses zurückzuführen.

Durchschlagversuche an den eingangs definierten Panzerungen bestätigen die Messergebnisse in der Praxis vollumfänglich.

Es hat sich gezeigt, dass Geschossmäntel in Messinglegierungen CuZn5 oder CuZn10 gleichwertige Ergebnisse zeigen, wie die Fig. 11 und 12 an Hand von Durchschussversuchen mit Panzerglas der Klasse C4 bzw. C5 (Durchschusshemmung nach DIN 52290/2) belegen:

In den Figuren 11 und 12 ist der jeweils sicher durchschossene Abstand zu Ziel, d.i. Panzerglas, schraffiert gezeichnet und mit "1" bezeichnet, während der darüber befindliche Bereich als nicht durchschossen gilt und daher mit 0 bezeichnet ist.

Gemäss Fig. 11 sind in der untersten, mit R_{C4} bezeichneten Säule, als Referenz R die normierte Prüfanforderung für sogenannte Isoliergläser der Klasse C4 aufgetragen. Nach DIN 52290/2 darf mit einer Vollmantelmunition mit Bleikern 7.62 x 51 mm Typ FMJ, unter Prüfbedingungen bei drei Treffern kein Durchschuss bis zu einer Entfernung von 10 m erfolgen. - Hier bedeutet der nicht schraffierte Bereich 0 folglich: Mit Sicherheit nicht durchschossen.

Eine erfindungsgemäss ausgestaltete Munition des Kalibers 7.62 x 51 mm (Typ AP) durchschiesst das selbe Glas bereits mit einem einzigen Schuss bis auf eine Entfernung von 60 m. Das Kaliber 7.5 x 55 (Typ AP) schlägt bis auf eine Entfernung von 110 m und dasjenige von .300 WinMag (Typ AP) sogar auf eine solche von 150 m durch diese Klasse Glas hindurch. - Hier bedeutet der nicht schraffierte Bereich 0: Mit einer gewissen Streuung möglicherweise im Grenzbereich ebenfalls durchschossen, was durch die in allen Fällen nachweisbare, nach der Durchdringung des Glases noch vorhandene beträchtliche kinetische Restenergie belegt ist.

Analog ist Fig. 12 aufgebaut; hier wurde Glas der Klasse C5 beschossen. Mit der Referenz R_{C5} ist die normierte Prüfanforderung für Glas der Klasse C5 bezeichnet; wiederum für eine Munition 7.62 x 51 mm FMJ/AP, d.h. hier Vollmantel mit Stahlkern.

Die erfindungsgemässe Munition ist wiederum um ein mehrfaches, im Durchschuss, leistungsfähiger. Die entsprechende Munition 7,62 x 51 AP führt bei dieser Glas-Klasse bei einem Zielabstand von 60 m ebenfalls zum Durchschuss; 7.5 x 55 AP bei 110 m und 7.62 x 51 AP bei 150 m. - In allen drei Fällen ist aber nur noch eine geringe Restenergie nach dem Durchschuss durch das Glas feststellbar.

Ausserdem wurden bei allen bei einem Polizeieinsatz denkbaren, zu durchschiessenden Gläsern keine signifikante Geschossablenkung festgestellt, vorausgesetzt, der Einschuss erfolgte senkrecht zum Glas.

Bei einem nicht senkrecht auftreffenden Geschoss wurden bei Einfallswinkeln bis 30° zum Lot, Ablenkungen von weniger als 5° festgestellt.

Selbstverständlich ist die erfindungsgemässe Geschosskonstruktion nicht auf den Einsatz mit den vorerwähnten Kalibern beschränkt; die Geschosse können mit entsprechenden grösseren, an sich ebenfalls bekannten Treibladungen auch auf andere Kleinkalibermunition, insbesondere .300 Winchester Magnum angepasst werden.

## Patentansprüche

1. Kleinkalibergeschoss (100) mit einem Mantel (3) aus Stahl, plattiertem Stahl oder Messing mit wenigstens je einem frontseitig angeordneten Hartkern (5), mit einer Dichte von über 10 g/cm³ und heckseitig angeordnetem kegelstumpfförmigen Weichkern (8) mit einer Dichte von weniger als 10 g/cm³, wobei die Aussenform des Mantels (3) von der Geschoss-Spitze (4) betrachtet, in ogiver Form (7a) ausgebildet ist, in ein zylindrisches Mittelteil übergeht und in einem konischen Heckbereich endet, wobei das ebenfalls ogivenförmige Teil des Hartkerns (5), mit dessen Oberfläche über einen weiten Bereich formschlüssig an der Innenform des Mantels (3) anliegt und einen Hohlraum zwischen dem Mantel (3) und dem Frontbereich des Hartkerns (5) bildet , dadurch gekennzeichnet, dass der Hartkern (5) in seinem Frontbereich (5a) in eine Kegelstumpfform oder Kalottenform übergeht und eine geglättete Oberfläche aufweist, dass zwischen der Innenfläche des Mantels und dem Frontbereich des Hartkerns (5) ein abgeschlossener Luftraum (6) besteht, dass der Heckbereich (5b) des Hartkerns kegelstumpfförmig ausgebildet ist, dass am Kegelstumpf des Hartkerns (5) der Weichkern (8) formschlüssig zentriert anliegt und wobei dieser den gesamten zylindrischen (7b) und den kegelstumpfförmig ausgebildeten Heckbereich (9) des Mantels ausfüllt.

2. Mantel-Geschoss (100) nach Anspruch 1, dadurch gekennzeichnet, dass der Mantel (3) aussenseitig mit einer Kupfer/Zink-Legierung plattiert ist.

3. Mantel-Geschoss (100) nach Anspruch 1, dadurch gekennzeichnet, dass der Hartkern (5) aus kobaltlegiertem Wolframcarbid ist und eine Dichte von mehr als 14.0 g/cm³ aufweist.

4. Mantel-Geschoss (100) nach Anspruch 1, dadurch gekennzeichnet, dass der Weichkern (8) aus Blei und/oder Zinn besteht und eine Dichte von wenigstens 7.3 g/cm³ aufweist.

5. Mantel-Geschoss (100) nach Anspruch 3 und 4, dadurch gekennzeichnet, dass der Hartkern (5) zwischen 42% und 50% und der Weichkern (8) zwischen 28% und 34% der gesamten Geschossmasse betragen.

6. Mantel-Geschoss (100) nach Anspruch 1, dadurch gekennzeichnet, dass der Weichkern (8) heckseitig durch eine kraftschlüssig am Mantel (3) dichtende Messingscheibe (14) gasdicht abgeschlossen ist.

7. Mantel-Geschoss (100) nach Anspruch 3 und 4, dadurch gekennzeichnet, dass der Hartkern (5) heckseitig einen Kegelstumpf mit einem Kegelwinkel (α) zwischen 14° bis 18° aufweist und dass der Weichkern (8) mit seinem Innenkegel, mit gleichem Kegelwinkel (α) formschlüssig auf den Kegelstumpf aufgesetzt ist.

8. Mantel-Geschoss (100) nach Anspruch 3 und 4, dadurch gekennzeichnet, dass der Hartkern (5) heckseitig einen Kegelstumpf mit einem Kegelwinkel (α) zwischen 0.5° bis 14° aufweist und dass der Weichkern (8) mit seinem Innenkegel, mit gleichem Kegelwinkel (α) formschlüssig auf den Kegelstumpf aufgesetzt ist.

9. Verfahren zur Herstellung eines Mantel-Geschosses (100) nach Anspruch 3, dadurch gekennzeichnet, dass der Hartkern (5) nach dessen Formpressen und Sintern in Wasser solange trovalisiert wird, bis er glänzend ist.

10. Verfahren zur Herstellung eines Mantel-Geschosses (100) nach Anspruch 1, dadurch gekennzeichnet, dass die Toleranzen der einzelnen Komponenten derart gewählt sind, dass sich der Hartkern (5) manuell in den Innenraum des Mantels (100) einschieben und der Weichkern (8) ebenfalls manuell auf das Heckteil des Hartkerns (5) aufschieben lässt, bevor die Bördelung des Geschosshecks vorgenommen wird.

## Claims

1. Small-calibre projectile (100) with a jacket (3) made of steel, plated steel or brass, with at least in each case a hard core (5) arranged at the front and having a density of greater than 10 g/cm³ and truncated-cone-shaped soft core (8) arranged at the tail and having a density of less than 10 g/cm³, the external shape of the jacket (3), considered from the projectile head (4), being configured in an ogive shape (7a), merging into a cylindrical middle part and ending in a conical tail region, the likewise ogive-shaped part of the hard core (5) lying, by the surface of the latter, over a wide region in a form-fitting manner against the internal shape of the jacket (3) and forming a hollow space between the jacket (3) and the front region of the hard core (5), characterized in that the hard core (5) merges, in its front region (5a), into a truncated-cone shape or spherical-cap shape and has a smoothened surface, in that a closed-off air space (6) exists between the inner surface of the jacket and the front region of the hard core (5), in that the tail region (5b) of the hard core is configured in a truncated-cone shape, in that the soft core (8) lies in a form-fitting centred manner against the truncated cone of the hard core (5) and the soft core filling the entire cylindrical (7b) and the truncated-cone-shaped tail region (9) of the jacket.

2. Jacketed projectile (100) according to Claim 1, characterized in that the jacket (3) is plated on the outside with a copper/zinc alloy.

3. Jacketed projectile (100) according to Claim 1, characterized in that the hard core (5) is made of cobalt-alloyed tungsten carbide and has a density of more than 14.0 g/cm³.

4. Jacketed projectile (100) according to Claim 1, characterized in that the soft core (8) consists of lead and/or tin and has a density of at least 7.3 g/cm³.

5. Jacketed projectile (100) according to Claim 3 and 4, characterized in that the hard core (5) makes up between 42% and 50% and the soft core (8) between 28% and 34% of the entire projectile mass.

6. Jacketed projectile (100) according to Claim 1, characterized in that the soft core (8) is closed off in a gastight manner at the tail by a brass disc (14) sealing with an interference fit against the jacket (3).

7. Jacketed projectile (100) according to Claim 3 and 4, characterized in that the hard core (5) has at the tail a truncated cone with a cone angle (α) between 14° to 18° and in that the soft core (8) is seated by its internal cone, with the same cone angle (a), in a form-fitting manner on the truncated cone.

8. Jacketed projectile (100) according to Claim 3 and 4, characterized in that the hard core (5) has at the tail a truncated cone with a cone angle (α) between 0.5° to 14° and in that the soft core (8) is seated by its internal cone, with the same cone angle (α), in a form-fitting manner on the truncated cone.

9. Process for manufacturing a jacketed projectile (100) according to Claim 3, characterized in that the hard core (5), after compression moulding and sintering thereof, is tumbled in water until it is glossy.

10. Process for manufacturing a jacketed projectile (100) according to Claim 1, characterized in that the tolerances of the individual components are chosen such that the hard core (5) can be manually pushed into the interior space of the jacket (100) and the soft core (8) can likewise be manually pushed onto the tail part of the hard core (5), before the flanging of the projectile tail is carried out.

## Revendications

1. Projectile de petit calibre (100) avec une chemise (3) en acier, en acier plaqué ou en laiton, avec au moins un noyau dur (5) respectivement disposé côté frontal, d'une masse volumique de plus de 10 g/cm³, et avec un noyau tendre (8) tronconique disposé côté culot, d'une masse volumique de moins de 10 g/cm³, la forme extérieure de la chemise (3), considérée de l'ogive (4) du projectile, étant réalisée en forme d'ogive (7a) et se prolongeant par une partie centrale cylindrique et s'achevant par une zone de culot conique, la partie également en ogive du noyau dur (5) s'appliquant par sa surface sur une large zone par coopération de forme sur la forme intérieure de la chemise (3), et formant un espace creux entre la chemise (3) et la zone frontale du noyau dur (5), caractérisé en ce que le noyau dur (5) se prolonge dans sa zone frontale (5a) par une forme en tronc de cône ou en calotte et présente une surface lissée, en ce qu'un espace d'air (6) fermé existe entre la surface interne de la chemise et la zone frontale du noyau dur (5), en ce que la zone arrière (5b) du noyau dur est réalisée en tronc de cône, et en ce que le noyau tendre (8) s'applique de façon centrée par coopération de forme sur le tronc de cône du noyau dur (5), le noyau tendre remplissant toute la zone cylindrique (7b) et la zone de culot (9) réalisée en tronc de cône de la chemise.

2. Projectile chemisé (100) suivant la revendication 1, caractérisé en ce que la chemise (3) est plaquée côté externe par un alliage cuivre/zinc.

3. Projectile chemisé (100) suivant la revendication 1, caractérisé en ce que le noyau dur (5) est en carbure de tungstène allié au cobalt et présente une masse volumique de plus de 14.0 g/cm³.

4. Projectile chemisé (100) suivant la revendication 1, caractérisé en ce que le noyau tendre (8) se compose de plomb et/ou d'étain et présente une masse volumique de moins de 7.3 g/cm³.

5. Projectile chemisé (100) suivant les revendications 3 et 4, caractérisé en ce que le noyau dur (5) représente entre 42% et 50%, et le noyau tendre (8) entre 28% et 34%, de la masse totale du projectile.

6. Projectile chemisé (100) suivant la revendication 1, caractérisé en ce que le noyau tendre (8) est fermé côté culot, de façon étanche aux gaz, par une rondelle de laiton (14) assurant l'étanchéité par force d'adhérence sur la chemise (3).

7. Projectile chemisé (100) suivant les revendications 3 et 4, caractérisé en ce que le noyau dur (5) présente côté arrière un tronc de cône d'un angle de cône (α) compris entre 14° et 18°, et en ce que le noyau tendre (8) est appliqué par coopération de forme sur le tronc de cône par son cône intérieur, de même angle de cône (α).

8. Projectile chemisé (100) suivant les revendications 3 et 4, caractérisé en ce que le noyau dur (5) présente côté arrière un tronc de cône d'un angle de cône (α) compris entre 0.5°et 14°, et en ce que le noyau tendre (8) est appliqué par coopération de forme sur le tronc de cône par son cône intérieur, de même angle de cône (α).

9. Procédé de fabrication d'un projectile chemisé (100) suivant la revendication 3, caractérisé en ce que le noyau dur (5) est trovalisé dans de l'eau après son formage et son frittage, jusqu'à ce qu'il soit brillant.

10. Procédé de fabrication d'un projectile chemisé (100) suivant la revendication 1, caractérisé en ce que les tolérances des différents composants sont choisies de sorte que le noyau dur (5) peut être inséré manuellement dans l'espace intérieur de la chemise (3) et que le noyau tendre (8) peut être également poussé manuellement sur la partie arrière du noyau dur (5), avant que le rabattement des bords du culot du projectile soit assuré.
